# EUROPÄISCHE PATENTSCHRIFT

(11) **EP 1 838 502 B1**
(45) Veröffentlichungstag und Bekanntmachung des Hinweises auf die Patenterteilung: **15.12.2010**
(21) Anmeldenummer: 06702655.9
(22) Anmeldetag: 11.01.2006
(51) Int. Cl.: B26B 19/06, B26B 19/38

(54) **ELEKTRISCHES HAARSCHNEIDEGERÄT**
ELECTRIC HAIR TRIMMER
TONDEUSE ELECTRIQUE POUR LES CHEVEUX

(30) Priorität: 21.01.2005 DE 102005002896
(43) Veröffentlichungstag der Anmeldung: 03.10.2007
(73) Patentinhaber: Braun GmbH, 61476 Kronberg (DE)
(72) Erfinder: FRANKE, Wolfgang, 63225 Langen (DE); BEHRENDT, Jürgen, 65611 Niederbrechen (DE)
(86) Internationale Anmeldenummer: PCT/EP2006/000158
(87) Internationale Veröffentlichungsnummer: WO 2006/077032

(56) Entgegenhaltungen:
- EP-A- 0 279 088
- EP-A- 0 428 211
- EP-A- 0 914 235
- GB-A- 781 616
- US-A- 2 877 548

## Beschreibung

Die Erfindung betrifft ein Schersystem für ein elektrisches Haarschneidegerät, insbesondere für einen elektrischen Rasierapparat.

Mit elektrischen Rasierapparaten lassen sich sehr gute Rasurergebnisse erzielen, wenn die zu rasierenden Bartstoppeln nicht allzu lang sind und nahezu senkrecht von der Haut abstehen. Besonders geeignet für eine gründliche Rasur sind Kurzhaar-Schersysteme, die wenigstens eine perforierte Scherfolie und ein damit zusammenwirkendes Untermesser aufweisen. Wesentlich erschwert wird eine gründliche Rasur allerdings dann, wenn zusätzlich zu den Bartstoppeln auch längere Haare vorhanden sind. Bei diesen längeren Haaren besteht eine relativ geringe Wahrscheinlichkeit, daß sie die perforierte Scherfolie durchdringen, um dann vom Untermesser durchtrennt zu werden. Aus diesem Grund werden Scherfoliensysteme häufig mit Langhaarschneidern kombiniert, welche die Haare auf eine Länge vorkürzen, die für die Scherfolien geeignet ist.

Ein elektrischer Rasierapparat mit mehreren Schersystemen ist beispielsweise aus der EP 0 914 235 B1 und der EP 0 923 430 B1 bekannt. Die EP 0 914 235 B1 offenbart einen Trockenrasierer, der ein erstes Schersystem mit einem ersten Obermesser und einem dazwischen relativ bewegbar gelagerten ersten Untermesser sowie ein zweites Schersystem mit einem zweiten Obermesser und einem darunter oszillierend bewegbar gelagerten zweiten Untermesser aufweist. Das erste Obermesser ist oszillierend bewegbar gelagert und dient als Hautvibrationsteil. Dabei wird das erste Obermesser mit gleicher Frequenz wie das zweite Untermesser angetrieben. Ebenso besteht auch die Möglichkeit, daß das erste Obermesser die Haut unter einem weiteren der Schersysteme in Vibration versetzt.

Aus der EP 0 428 211 A1 ist ein rotierend angetriebenes Rasiergerät bekannt, dessen Obermesser eine spitzwinklige Kante besitzt, die durch die Außenfläche des Obermessers und durch eine seiner Seitenflächen gebildet ist.

Aus der EP 0 923 430 B1 ist ebenfalls ein Trockenrasierapparat mit einem ersten und einem zweiten Schersystem bekannt. Alle Messer des ersten Schersystems werden so angetrieben, daß sie schneiden und Hautvibrationen bewirken. Das Obermesser von wenigstens einem weiteren Schersystem ist dagegen inaktiv. Ebenso ist es auch möglich, daß das Obermesser des ersten Schersystems oszillierend bewegt wird und so als ein Hautvibrationsteil dient und das Obermesser des zweiten Schersystems inaktiv ist.

Mit diesen Maßnahmen läßt sich das Rasurergebnis im Hinblick auf zusätzlich vorhandene lange Haare deutlich verbessern. Unter ungünstigen Umständen kann es jedoch vorkommen, daß längere Haare, die eng an der Haut anliegen, von den Schersystemen nicht erfaßt und somit nicht durchtrennt werden.

Der Erfindung liegt die Aufgabe zugrunde, ein Schersystem für ein elektrisches Haarschneidegerät so auszubilden, daß auch eng an der Haut anliegende Haare möglichst zuverlässig erfaßt und durchtrennt werden.

Diese Aufgabe wird durch die Merkmalskombination des Anspruchs 1 gelöst.

Das erfindungsgemäße Schersystem weist wenigstens ein Obermesser und ein Untermesser auf, die zum Durchtrennen von Haaren zusammenwirken. Das Obermesser weist wenigstens eine dem Untermesser benachbarte Innenfläche, wenigstens eine für einen Hautkontakt vorgesehene Außenfläche und wenigstens eine sich zwischen den Konturen der Innenfläche und der Außenfläche erstreckende Seitenfläche auf, wobei durch die Seitenfläche und die Außenfläche des Obermessers eine wenigstens bereichsweise spitzwinklige erste Kante ausgebildet ist. Das erfindungsgemäße Haarschneidegerät zeichnet sich dadurch aus, daß durch die Seitenfläche und die Innenfläche des Obermessers eine wenigstens bereichsweise spitzwinklige zweite Kante ausgebildet ist, die vorzugsweise einen Kantenwinkel zwischen 40° und 60° aufweist. Durch die spitzwinklige Ausbildung der zweiten Kante werden die Schnittkräfte reduziert.

Die Erfindung hat den Vorteil, daß sie eine zuverlässige und gründliche Haarkürzung ermöglicht, wobei insbesondere auch für eng an der Haut anliegende Haare eine hohe Wahrscheinlichkeit besteht, daß diese aufgerichtet und durchtrennt werden. Somit ist es ausreichend, das erfindungsgemäße Schersystem für ein Haarschneidegerät für eine gründliche Haarkürzung lediglich einmal oder einige wenige Male über dasselbe Hautgebiet zu führen, so daß sich die insgesamt für die Haarkürzung benötigte Zeit reduziert.

Die Außenfläche des Obermessers kann plan ausgebildet sein und die erste Kante kann einen Kantenwinkel aufweisen, der wenigstens bereichsweise kleiner als 80° ist und vorzugsweise zwischen 40° und 60° beträgt. In diesem Winkelbereich ist eine gründliche Haarkürzung bei einem geringen Risiko von Hautirritationen oder Hautverletzungen möglich.

Bei einer Weiterbildung der Erfindung weist die Außenfläche des Obermessers eine dreidimensionale Struktur auf. Damit läßt sich die Hautoberfläche lokal deformieren und dadurch die Effizienz der Haarkürzung insbesondere im Hinblick auf eng an der Haut anliegende Haare noch weiter steigern. Besonders vorteilhaft ist es dabei, wenn die Außenfläche des Obermessers wellenförmig ausgebildet ist. Die Weiterbildung mit dreidimensional strukturierter Außenfläche wird bevorzugt so ausgeführt, daß von der Seitenfläche des Obermessers und einer tangential an der Außenfläche des Obermessers anliegenden Planfläche im Bereich der ersten Kante ein Winkel eingeschlossen wird, der wenigstens bereichsweise kleiner als 80° ist und vorzugsweise zwischen 40° und 60° beträgt. Die fiktive Planfläche dient lediglich der Definition des Winkels im Hinblick auf die dreidimensionale Struktur der Außenfläche.

Bei einem bevorzugten Ausführungsbeispiel ist auf der Seitenfläche des Obermessers eine Hohlkehle ausgebildet. Eine Hohlkehle läßt sich beispielsweise durch Ätzen relativ einfach herstellen und ermöglicht ein besonders zuverlässiges Anheben von eng an der Haut anliegenden Haaren. Die Hohlkehle kann sich bis zur Außenfläche des Obermessers und vorzugsweise auch bis zur Innenfläche des Obermessers erstrecken.

Das Obermesser ist bevorzugt als ein Kamm mit mehreren parallel zur Innenfläche angeordneten Zinken ausgebildet. Dabei können die Zinken insbesondere durch eine mäanderförmige Kontur des Obermessers ausgebildet sein. Ein derart ausgebildetes Obermesser fördert das Einfädeln der Haare und ist mechanisch stabil. Weiterhin kann das Obermesser und/oder das Untermesser einen U-förmigen Querschnitt aufweisen. Auf diese Weise läßt sich eine ausreichende Stabilität erreichen und das Schersystem sehr kompakt ausbilden. Im Rahmen der Erfindung besteht die Möglichkeit, daß das Obermesser und/oder das Untermesser beweglich ist und insbesondere eine linear oszillierende Bewegung ausführt. Dabei ist es beispielsweise zur Erzielung einer hohen Schnittgeschwindigkeit und zur Reduzierung von Vibrationen von Vorteil, wenn das Obermesser und das Untermesser gegenphasig antreibbar sind.

Beim erfindungsgemäßen Schersystem können ortsfeste Andruckelemente vorgesehen sein, die über die Außenfläche des Obermessers hinausragen. Mit Hilfe dieser Andruckelemente kann verhindert werden, daß die Haut den Bewegungen des Obermessers folgt. Ein besonders kompakter Aufbau läßt sich erreichen, wenn die Andruckelemente in die Struktur des Obermessers integriert sind und somit keinen oder nur einen geringen zusätzlichen Bauraum beanspruchen.

Vorzugsweise ist das erfindungsgemäße Schersystem in einem Haarschneidegerät eingesetzt, wobei wenigstens ein weiteres Schersystem vorgesehen ist, das als ein Kurzhaar-Schneidsystem, insbesondere als ein Scherfoliensystem, ausgebildet ist. Dadurch läßt sich eine gründliche Haarkürzung sehr nahe an der Haut erzielen.

Die Erfindung wird nachstehend anhand der in der Zeichnung dargestellten Ausführungsbeispiele näher erläutert.

Es zeigen:
- Fig. 1: ein Ausführungsbeispiel eines Scherkopfes eines elektrischen Rasierapparats mit einem erfindungsgemäß ausgebildeten Langhaarschneider in Schnittdarstellung,
- Fig. 2: ein Ausführungsbeispiel des erfindungsgemäßen Langhaarschneiders in perspekti- vischer Darstellung,
- Fig. 3: das Ausführungsbeispiel des erfindungsgemäßen Langhaarschneiders aus Fig. 2 in Schnittdarstellung,
- Fig. 4: einen vergrößerten Ausschnitt aus Fig. 2 und
- Fig. 5: den in Fig. 4 dargestellten Ausschnitt in Seitenansicht.

Fig. 1 zeigt ein Ausführungsbeispiel eines Scherkopfes 1 eines elektrischen Rasierapparats mit einem erfindungsgemäß ausgebildeten Langhaarschneider 2 in Schnittdarstellung. Der Langhaarschneider 2 ist lateral zwischen einem ersten Scherfoliensystem 3 und einem zweiten Scherfoliensystem 4 angeordnet. Das erste Scherfoliensystem 3 weist eine erste Scherfolie 5 sowie einen ersten Klingenbock 6 und das zweite Scherfoliensystem 4 eine zweite Scherfolie 7 sowie einen zweiten Klingenbock 8 auf. Der Langhaarschneider 2 dient dazu, die Haare vorzukürzen und dadurch das Einfädeln in die Öffnungen der perforierten Scherfolien 5 und 7 zu erleichtern.

Ebenso kann der Langhaarschneider 2 auch bei einem Scherkopf 1 mit einer anderen Zahl von Scherfoliensystemen 3 bzw. 4 oder anderen Schersystemen als den Scherfoliensystemen 3 und 4 eingesetzt werden. Beispielsweise kann der Langhaarschneider 2 lateral neben einem einzigen Scherfoliensystem 3 bzw. 4 des Scherkopfes 1 angeordnet sein. Des weiteren kann der Langhaarschneider 2 auch ohne zusätzliches Scherfoliensystem 3 bzw. 4 bei einem elektrischen Bartschneider oder einem elektrischen Haarschneider eingesetzt werden.

Fig. 2 zeigt ein Ausführungsbeispiel des erfindungsgemäßen Langhaarschneiders 2 in perspektivischer Darstellung. Eine zugehörige Schnittdarstellung quer durch den Langhaarschneider 2 ist in Fig. 3 dargestellt. Der Langhaarschneider 2 weist einen mäanderförmig ausgebildeten Kamm 9 mit einer Vielzahl von spitz zulaufenden Zinken 10 auf. In zwei Endbereichen 11 weist der Kamm 9 keine Zinken 10 auf, sondern ist flächig ausgebildet. Im Querschnitt ist der Kamm 9 U-förmig ausgebildet und hierzu beispielsweise aus drei Teilen zusammengeschweißt. Im Innenraum des Kamms 9 ist eine vielfach quergeschlitzte Klinge 12 mit einem ebenfalls U-förmigen Querschnitt angeordnet, die federnd an den Zinken 10 des Kamms 9 anliegt. Mittels zweier Haltearme 13 aus Kunststoff, die an den gegenüberliegenden Schmalseiten des Langhaarschneiders 2 angeordnet sind, kann der Langhaarschneider 2 in seiner Einbauumgebung, beispielsweise in dem in Fig. 1 dargestellten Scherkopf 1, fixiert werden. Die beiden Haltearme 13 sind mittels zweier Andruckleisten 14, die entlang der Längsseiten des Langhaarschneiders 2 verlaufen, miteinander verbunden. Die Andruckleisten 14 weisen mehrere in Längsrichtung der Andruckleisten 14 zueinander beabstandete Andruckelemente 15 auf, welche über den Kamm 9 hervorstehen. Über eine Hebelmechanik 16 können der Kamm 9 und die Klinge 12 angetrieben werden.

Bevorzugt werden der Kamm 9 und die Klinge 12 parallel zu ihrer Längsrichtung in zueinander gegenphasig linear oszillierende Bewegungen gleicher Frequenz versetzt, wobei der Kamm 9 typischerweise mit einer Amplitude von ca. 0,2 mm oszilliert. Alternativ dazu kann aber auch allein der Kamm 9 oder allein die Klinge 12 angetrieben werden. Die Oszillationsbewegung des Kamms 9 unterstützt das Aufrichten von eng an der Haut anliegenden Haaren, wenn der Langhaarschneider 2 über die Haut geführt wird, wobei der Kamm 9 an der Haut anliegt. Dabei wird die Haut durch die Andruckelemente 15 fixiert, um zu verhindern, daß sie der Bewegung des Kamms 9 folgt. Die aufgerichteten oder bereits ohnehin von der Haut abstehenden Haare werden zwischen den Zinken 10 des Kamms 9 der Klinge 12 zugeführt und im Kontaktbereich zwischen der Klinge 12 und dem Kamm 9 durchtrennt.

Das Aufrichten der Haare wird außerdem durch die Formgebung des Kamms 9 unterstützt. Dies wird im Einzelnen anhand der Fig. 4 und 5 erläutert.

Fig. 4 zeigt einen vergrößerten Ausschnitt aus Fig. 2. Eine zugehörige Seitenansicht dieses Ausschnitts ist in Fig. 5 dargestellt. Die äußere Form des Kamms 9 ist für die Erfindung von großer Bedeutung und wird durch eine Innenfläche 17, eine Außenfläche 18 und eine Seitenfläche 19 definiert. Je nach der Geometrie des Kamms 9 können die Flächen 17, 18 und 19 auch jeweils nicht zusammenhängend ausgebildet sein und dementsprechend mehrere Innenflächen 17, Außenflächen 18 bzw. Seitenflächen 19 vorhanden sein. Die Innenfläche 17 des Kamms 9 ist plan ausgebildet und dient als Anlagefläche für die Klinge 12. Die Außenfläche 18 des Kamms 9 ist im wesentlichen deckungsgleich zur Innenfläche 17 ausgebildet und liegt beim Rasiervorgang an der Haut an. Im Gegensatz zur Innenfläche 17 ist die Außenfläche 18 allerdings nicht plan ausgebildet, sondern besitzt eine wellenförmige Oberflächentopographie. Insbesondere ist diese Wellenform so ausgebildet, daß entlang der Längsrichtung des Kamms 9 Erhöhungen 20 und Vertiefungen 21 periodisch aufeinander folgen und quer zu dieser Richtung keine Modulation der Oberfläche vorliegt. Die Seitenfläche 19 des Kamms 9 erstreckt sich zwischen der Innenfläche 17 und der Außenfläche 18 und bildet mit der Innenfläche 17 eine Schneidkante 22 und mit der Außenfläche 18 eine äußere Kante 23 aus.

Auf der Seitenfläche 19 des Kamms 9 ist eine Hohlkehle ausgebildet, so daß die Seitenfläche 19 konkav geformt ist. Dies bedeutet wiederum, daß die äußere Kante 23 des Kamms 9 spitzwinklig ausgebildet ist, das heißt, einen Kantenwinkel aufweist, der kleiner als 90° ist. Außerdem schließt die Seitenfläche 19 im Bereich der äußeren Kante 23 mit einer tangential an der Außenfläche 18 anliegenden Planfläche 24 einen Winkel α ein, der kleiner als 90° ist, so daß der Winkel α ebenfalls ein spitzen Winkel ist. Dies bedeutet, daß während der Rasur ein hautnaher Teilbereich der Seitenfläche 19 einen spitzen Winkel mit der Hautoberfläche einschließt. Dadurch wird das Aufkämmen von eng an der Hautoberfläche anliegenden Haaren durch den Kamm 9 erleichtert und es steigt somit die Chance, derartige Haare der Klinge 12 zur Durchtrennung zuzuführen. Dieser Vorgang wird durch die Wellenform der Außenfläche 18 des Kamms 9 unterstützt, da diese zu einer lokalen Verformung der Hautoberfläche führt, die insbesondere eine Vergrößerung des Abstandes zwischen dem Endbereich des jeweiligen Haares und der Hautoberfläche zur Folge haben kann.

Das Aufkämmen der Haare von der Hautoberfläche durch den Kamm 9 erfolgt im Prinzip um so zuverlässiger, je kleiner der Winkel α gewählt wird. Allerdings nimmt mit jeder Reduzierung des Winkels α das Risiko von Hautverletzungen oder Hautirritationen zu, so daß sehr kleine Werte für den Winkel α ausscheiden. Durch eine Verrundung der äußeren Kante 23 des Kamms 9 kann das Verletzungsrisiko reduziert werden. Der Kantenradius darf jedoch nicht allzu groß gewählt werden, da die Aufkämmwirkung mit steigendem Kantenradius abnimmt. Um auch bei einer verrundeten äußeren Kante 23 aussagekräftige Werte zu erhalten, wird der Winkel α jeweils außerhalb der Verrundung, aber dennoch möglichst nahe an der Außenfläche 18 des Kamms 9 ermittelt. Bevorzugt werden Werte für den Winkel α unterhalb 80° herangezogen, wobei ein Bereich zwischen 40° und 60° einen guten Kompromiß zwischen Aufkämmwirkung und Verletzungsgefahr darstellt.

Die Hohlkehle auf der Seitenfläche 19 des Kamms 9 hat weiterhin zur Folge, daß die Schneidkante 22 spitzwinklig ausgebildet ist und somit der Schnittwinkel kleiner als 90° ist. Bei einer symmetrischen Ausbildung und Lage der Hohlkehle zwischen der Innenfläche 17 und der Außenfläche 18 des Kamms 9 besitzt der Schnittwinkel den gleichen Wert wie der Winkel α. Die spitzwinklige Ausbildung der Schneidkante 22 hat eine gegenüber einer rechtwinkligen Ausbildung eine Reduzierung der Schnittkräfte zur Folge. Dabei lassen sich gute Ergebnisse mit den gleichen Werten wie für den Winkel α erzielen, d. h. mit Schnittwinkeln zwischen 40° und 60°. Im Gegensatz zur äußeren Kante 23 ist die Schnittkante 22 allerdings nicht oder allenfalls geringfügig verrundet.

Da insbesondere bei der Kombination mit weiteren Schersystemen, wie beispielsweise dem Scherfoliensystem 3 bzw. 4, für den Langhaarschneider 2 nur ein begrenzter Bauraum zur Verfügung steht, ist eine kompakte Ausbildung des Langhaarschneiders 2 wünschenswert. Bei einer Minimierung der lateralen Abmessungen des Langhaarschneiders 2 besteht allerdings die Gefahr einer Kollision zwischen dem linear oszillierenden Kamm 9 und den ortsfesten Andruckelementen 15. Wie insbesondere aus Fig. 4 hervorgeht, ist es dennoch möglich, die Andruckelemente 15 räumlich weitgehend in den Kamm 9 zu integrieren, so daß sich die lateralen Abmessungen des Langhaarschneiders 2 durch die Andruckelemente 15 nur geringfügig erhöhen. Hierzu wird jeweils der Zinken 10 des Kamms 9, der mit einem der Andruckelemente 15 kollidieren würde, in seinen Abmessungen so weit reduziert, daß keine Kollision mehr droht. Da die Anzahl der Zinken 10 deutlich größer als die Anzahl der Andruckelemente 15 ist und die Haare bis zu einem gewissen Grad auch durch die Andruckelemente 15 der Klinge 12 zugeführt werden, ist die Reduzierung der lateralen Abmessungen einiger Zinken 10 in der Regel vertretbar.

In einer Abwandlung der Erfindung ist die Außenfläche 18 des Kamms 9 plan ausgebildet. Weiterhin kann die Erfindung so abgewandelt werden, daß die Seitenfläche 19 des Kamms 9 anstelle der Hohlkehle eine andere Form aufweist, die eine spitzwinklige äußere Kante 23 zur Folge hat. Diese Form kann durch geradlinige und/oder gekrümmte Abschnitte erzeugt werden.

## Patentansprüche

1. Schersystem für ein elektrisches Haarschneidegerät, insbesondere für einen elektrischen Rasierapparat, mit wenigstens einem Obermesser (9) und einem Untermesser (12), die zum Durchtrennen von Haaren zusammenwirken, wobei das Obermesser (9) wenigstens eine dem Untermesser (12) benachbarte Innenfläche (17), wenigstens eine für einen Hautkontakt vorgesehene Außenfläche (18) und wenigstens eine sich zwischen den Konturen der Innenfläche (17) und der Außenfläche (18) erstreckende Seitenfläche (19) aufweist, wobei durch die Seitenfläche (19) und die Außenfläche (18) des Obermessers (9) eine wenigstens bereichsweise spitzwinklige erste Kante (23) ausgebildet ist, **dadurch gekennzeichnet, daß** durch die Seitenfläche (19) und die Innenfläche (17) des Obermessers (9) eine wenigstens bereichsweise spitzwinklige zweite Kante (22) ausgebildet ist, die vorzugsweise einen Kantenwinkel zwischen 40° und 60° aufweist.

2. Schersystem nach Anspruch 1, **dadurch gekennzeichnet, daß** die Außenfläche (18) des Obermessers (9) plan ausgebildet ist und die erste Kante (23) einen Kantenwinkel aufweist, der wenigstens bereichsweise kleiner als 80° ist und vorzugsweise zwischen 40° und 60° beträgt.

3. Schersystem nach Anspruch 1, **dadurch gekennzeichnet, daß** die Außenfläche (18) des Obermessers (9) nicht plan ausgeführt ist, sondern eine dreidimensionale Struktur (20, 21) aufweist.

4. Schersystem nach Anspruch 3, **dadurch gekennzeichnet, daß** die Außenfläche (18) des Obermessers (9) eine wellenförmige Oberflächentopographie aufweist.

5. Schersystem nach einem der Ansprüche 3 oder 4, **dadurch gekennzeichnet, daß** von der Seitenfläche (19) des Obermessers (9) und einer tangential an der Außenfläche (18) des Obermessers (9) anliegenden Planfläche (24) im Bereich der ersten Kante (23) ein Winkel eingeschlossen wird, der wenigstens bereichsweise kleiner als 80° ist und vorzugsweise zwischen 40° und 60° beträgt.

6. Schersystem nach einem der vorhergehenden Ansprüche, **dadurch gekennzeichnet, daß** auf der Seitenfläche (19) des Obermessers (9) eine Hohlkehle ausgebildet ist.

7. Schersystem nach Anspruch 6, **dadurch gekennzeichnet, daß** sich die Hohlkehle bis zur Außenfläche (18) des Obermessers (9) und vorzugsweise auch bis zur Innenfläche (17) des Obermessers (9) erstreckt.

8. Schersystem nach einem der vorhergehenden Ansprüche, **dadurch gekennzeichnet, daß** das Obermesser (9) als ein Kamm mit mehreren parallel zur Innenfläche (17) angeordneten Zinken (10) ausgebildet ist.

9. Schersystem nach Anspruch 8, **dadurch gekennzeichnet, daß** die Zinken (10) durch eine mäanderförmige Kontur des Obermessers (9) ausgebildet sind.

10. Schersystem nach einem der vorhergehenden Ansprüche, **dadurch gekennzeichnet, daß** das Obermesser (9) und/oder das Untermesser (12) einen U-förmigen Querschnitt aufweist.

11. Schersystem nach einem der vorhergehenden Ansprüche, **dadurch gekennzeichnet, daß** das Obermesser (9) und/oder das Untermesser (12) beweglich ist und insbesondere eine linear oszillierende Bewegung ausführt.

12. Schersystem nach Anspruch 11, **dadurch gekennzeichnet, daß** das Obermesser (9) und das Untermesser (12) gegenphasig antreibbar sind.

13. Schersystem nach einem der vorhergehenden Ansprüche, **dadurch gekennzeichnet, daß** ortsfeste Andruckelemente (15) vorgesehen sind, die über die Außenfläche (18) des Obermessers (9) hinausragen.

14. Schersystem nach Anspruch 13, **dadurch gekennzeichnet, daß** die Andruckelemente (15) in die Struktur des Obermessers (9) integriert sind.

15. Schersystem nach einem der vorhergehenden Ansprüche, **gekennzeichnet durch** seine Verwendung in einem Haarschneidegerät gemeinsam mit wenigstens einem weiteren Schersystem (3, 4), das als ein Kurzhaar-Schneidsystem, insbesondere als ein Scherfoliensystem, ausgebildet ist.

## Claims

1. A shaving assembly for a hair trimmer, in particular for an electric razor, with at least one upper blade (9) and one lower blade (12), which work together to sever hairs, wherein the upper blade (9) has at least one inner surface (17) adjacent to the lower blade (12), at least one outer surface (18) provided for contact with the skin, and at least one lateral surface (19) extending between the contours of the inner surface (17) and the outer surface (18), wherein the lateral surface (19) and the outer surface (18) of the upper blade (9) at least in some areas form a first acute angle (23) **characterized in that** the lateral surface (19) and the inner surface (18) of the upper blade (9) define a second edge (22), at least in some areas forming an acute angle, which preferably has an edge angle of between 40° and 60°.

2. The shaving assembly according to Claim 1, **characterized in that** the outer surface (18) of the upper blade (9) is planar, and the first edge (23) has an edge angle which at least in some areas is less than 80° and preferably is between 40° and 60°.

3. The shaving assembly according to Claim 1, **characterized in that** the outer surface (18) of the upper blade (9) is not planar, but rather has a three-dimensional structure (20, 21).

4. The shaving assembly according to Claim 3, **characterized in that** the outer surface (18) of the upper blade (9) has an undulating surface topography.

5. The shaving assembly according to one of Claims 3 or 4, **characterized in that** the lateral surface (19) of the upper blade (9) and a planar surface (24) tangent to the outer surface (18) of the upper blade (9) in the region of the first edge (23) include an angle between them which at least in some areas is smaller than 80° and preferably is between 40° and 60°.

6. The shaving assembly according to any of the preceding claims, **characterized in that** a groove is formed on the lateral surface (19) of the upper blade (9).

7. The shaving assembly according to Claim 6, **characterized in that** the groove extends as far as the outer surface (18) of the upper blade (9) and preferably also as far as the inner surface (17) of the upper blade (9).

8. The shaving assembly according to any of the preceding claims, **characterized in that** the upper blade (9) is designed as a comb with several teeth (10) arranged parallel to the inner surface (17).

9. The shaving assembly according to Claim 8, **characterized in that** the teeth (10) are formed by a meander-shaped contour of the upper blade (9).

10. The shaving assembly according to any one of the preceding claims, **characterized in that** the upper blade (9) and/or the lower blade (12) are U-shaped in cross-section.

11. The shaving assembly according any one of the preceding claims, **characterized in that** the upper blade (9) and/or the lower blade (12) are movable and in particular execute a linear oscillating movement.

12. The shaving assembly according to Claim 11, **characterized in that** the upper blade (9) and the lower blade (12) are driven in phase opposition to each other.

13. The shaving assembly according to any one of the preceding claims, **characterized in that** stationary pressure elements (15) are provided which project beyond the outer surface (18) of the upper blade (9).

14. The shaving assembly according to Claim 13, **characterized in that** the pressure elements (15) are integrated into the structure of the upper blade (9).

15. The shaving assembly according to any one of the preceding claims, **characterized in that** it is used in a hair trimmer along with at least one additional shaving assembly (3, 4) which is designed as a short-hair trimming system, in particular as a shaving foil system.

## Revendications

1. Système de coupe pour un appareil électrique de coupe de poils, en particulier pour un rasoir électrique, comprenant au moins une lame supérieure (9) et une lame inférieure (12) qui coopèrent pour sectionner des poils, la lame supérieure (9) présentant au moins une surface intérieure (17) adjacente à la lame inférieure (12), au moins une surface extérieure (18) prévue pour le contact avec la peau et au moins une surface latérale (19) qui s'étend entre les contours de la surface intérieure (17) et de la surface extérieure (18), la surface latérale (19) et la surface extérieure (18) de la lame supérieure (9) formant un premier bord (23) à angle aigu au moins par endroits, **caractérisé en ce que** la surface latérale (19) et la surface intérieure (17) de la lame supérieure (9) forment un deuxième bord (22) à angle aigu au moins par endroits qui présente de préférence un angle de bord allant de 40 à 60°.

2. Système de coupe selon la revendication 1, **caractérisé en ce que** la surface extérieure (18) de la lame supérieure (9) est de forme plane et le premier bord (23) présente un angle de bord qui au moins par endroits est inférieur à 80° et est de préférence situé entre 40 et 60°.

3. Système de coupe selon la revendication 1, **caractérisé en ce que** la surface extérieure (18) de la lame supérieure (9) n'est pas de forme plane mais présente une structure tridimensionnelle (20, 21).

4. Système de coupe selon la revendication 3, **caractérisé en ce que** la surface extérieure (18) de la lame supérieure (9) présente une topographie de surface ondulée.

5. Système de coupe selon l'une quelconque des revendications 3 ou 4, **caractérisé en ce que** la surface latérale (19) de la lame supérieure (9) et une surface plane (24) tangentiellement adjacente à la surface extérieure (18) de la lame supérieure (9) forment entre elles dans la zone du premier bord (23) un angle qui au moins par endroits est inférieur à 80° et est de préférence situé entre 40 et 60°.

6. Système de coupe selon l'une quelconque des revendications précédentes, **caractérisé en ce qu'**un congé est réalisé sur la surface latérale (19) de la lame supérieure (9).

7. Système de coupe selon la revendication 6, **caractérisé en ce que** le congé s'étend jusqu'à la surface extérieure (18) de la lame supérieure (9) et de préférence aussi jusqu'à la surface intérieure (17) de la lame supérieure (9).

8. Système de coupe selon l'une quelconque des revendications précédentes, **caractérisé en ce que** la lame supérieure (9) est réalisée sous la forme d'un peigne qui présente plusieurs dents (10) disposées parallèlement à la surface intérieure (17).

9. Système de coupe selon la revendication 8, **caractérisé en ce que** les dents (10) sont réalisées par un contour en forme de méandres de la lame supérieure (9).

10. Système de coupe selon l'une quelconque des revendications précédentes, **caractérisé en ce que** la lame supérieure (9) et/ou la lame inférieure (12) sont en forme de U en coupe transversale.

11. Système de coupe selon l'une quelconque des revendications précédentes, **caractérisé en ce que** la lame supérieure (9) et/ou la lame inférieure (12) est mobile et en particulier exécute un mouvement oscillant linéaire.

12. Système de coupe selon la revendication 11, **caractérisé en ce que** la lame supérieure (9) et la lame inférieure (12) peuvent être entraînées en opposition de phase l'une par rapport à l'autre.

13. Système de coupe selon l'une quelconque des revendications précédentes, **caractérisé en ce que** des éléments presseurs (15) fixes sont prévus, qui dépassent de la surface extérieure (18) de la lame supérieure (9).

14. Système de coupe selon la revendication 13, **caractérisé en ce que** les éléments presseurs (15) sont intégrés dans la structure de la lame supérieure (9).

15. Système de coupe selon l'une quelconque des revendications précédentes, **caractérisé par** son utilisation dans un appareil de coupe de poils ensemble avec au moins un autre système de coupe (3, 4) réalisé sous la forme d'un système de coupe de poils courts, en particulier sous la forme d'un système à film de coupe.
